# EUROPÄISCHE PATENTSCHRIFT

(11) **EP 2 993 269 B1**
(45) Veröffentlichungstag und Bekanntmachung des Hinweises auf die Patenterteilung: **27.09.2017**
(21) Anmeldenummer: 15181286.4
(22) Anmeldetag: 17.08.2015
(51) Int. Cl.: E01F 7/04

(54) **HANGSCHUTZANLAGE**
ASSEMBLY FOR THE PROTECTION OF SLOPES
INSTALLATION POUR LA PROTECTION DE TALUS

(30) Priorität: 04.09.2014 CH 13432014
(43) Veröffentlichungstag der Anmeldung: 09.03.2016
(73) Patentinhaber: Jakob AG, CH-3555 Trubschachen (CH)
(72) Erfinder: SCHNEIDER, Urs, 3550 Langnau (CH); FERWAGNER, Thomas, 70176 Stuttgart (DE)
(74) Vertreter: Rentsch Partner AG

(56) Entgegenhaltungen:
- EP-A1- 1 500 747
- FR-A1- 2 949 480
- FR-A1- 2 953 228
- JP-A- H1 088 527
- JP-A- 2009 256 884
- US-A1- 2011 297 907

## Beschreibung

Die vorliegende Erfindung bezieht sich auf das Gebiet der Schutzeinrichtungen im Gebirge oder in anderen Hanglagen. Sie betrifft eine insbesondere gegen Steinschlag und Geröllabgänge oder Schnee wirksame Hangschutzanlage.

### STAND DER TECHNIK

In gebirgigen, felsigen Gegenden finden sich häufig mehr oder weniger steile Hanglagen, über die loses Geröll oder einzelne Steinbrocken hangabwärts rollen und in tiefer liegenden Abschnitten an Wegen, Strassen, Häusern oder anderen Überbauungen Schäden anrichten und Menschenleben gefährden können. Dies ist insbesondere dort der Fall, wo natürliche Hindernisse wie Bäume oder Wald fehlen oder nicht im erforderlichen Mass vorhanden sind. An derartigen Stellen werden gezielt Schutzmassnahmen ergriffen, zu denen insbesondere Fang- oder Schutznetze zählen.

Die Druckschrift DE 20 2013 103 524 U1 offenbart beispielsweise ein Steinschlag-Fangnetz mit mindestens zwei Pfosten, die jeweils einen in oder auf dem Boden verankerbaren Träger enthalten, wobei der Träger einen sich im Belastungsfall gezielt plastisch verformbaren Abschnitt aufweist, der die Funktion eines Energieabsorptions- bzw. Bremselementsystems hat. Ein solcher Pfosten weist mindestens ein an dem unteren Abschnitt des Trägers angebrachtes Versteifungsblech auf, das senkrecht zu den Flanschen des Trägers ausgerichtet ist.

Die Druckschrift EP 1 398 417 A1 beschreibt ein Netzelement zum Abbremsen bewegter Massen oder zur Sicherung gegen Materialverschiebungen, welches ein Netz umfasst, wobei das Netz mindestens zwei Lagen aufweist zur Erhöhung der Bruchkraft des Netzelementes. Das Netz ist ein Drahtgeflecht oder ein Ringnetz. Das Netz ist im Wesentlichen aus Stahldraht und/oder Eisendraht gebildet, wobei der Stahl- bzw. Eisendraht vorzugsweise verzinkt oder beschichtet ist. Das Netzelement umfasst Trägerelemente, um welche das Netz zur Bildung der Lagen gewickelt ist. Die Trägerelemente sind im Wesentlichen Rohrstücke, um zur Montage des Netzelementes ein Tragseil hindurchführen zu können.

Die Druckschrift EP 1 870 522 B1 zeigt schematisch ein Auffangnetz, das insbesondere für Steinschlag- und Schneeverbauungen verwendet wird, und zu diesem Zwecke beispielsweise an einem Abhang installiert ist. Mit ihm wird erreicht, dass herunterfallende Steine, Gehölz, Murgang, Geschiebe oder ähnliches bzw. Schneelawinen sicher aufgefangen werden. Dieses Auffangnetz besteht beispielsweise aus herkömmlichen ineinander gewundenen Ringelementen. Es ist hierbei über Tragseile von entsprechenden im Boden verankerten Stützen gehalten, welche ihrerseits von Rückhalteseilen gesichert sind. Die Rückhalteseile sind zur Dämpfung beim Hineinfallen eines Felsbrockens oder dergleichen jeweils mit einer speziellen Vorrichtung bestückt. Es können aber auch mehrere solcher Vorrichtungen pro Rückhalteseil vorgesehen sein.

Die Druckschrift WO 2009/052950 A1 offenbart eine Verbauung mit einem Auffangnetz, welches an seinen zwei Längsseiten an Tragseilen aufgespannt ist, und mit Stützen, an welchen die Tragseile gehalten sind und welche über Rückhalteseile an Verankerungen verankert sind. Die Tragseile sind über Bremsvorrichtungen an den Verankerungen befestigt.

Die Druckschrift FR 2669047 A1 schliesslich offenbart eine dynamische Schutzbarriere, die von einem Mesh-Netzwerk gebildet und an einer oberen Kante an einem oberen Kabel aufgehängt und an einem unteren Rand von einem unteren Kabel gehalten wird. Das Mesh-Netzwerk wird aus einem im Zickzack zwischen dem unteren Kabel und oberen Kabel hin und her geführten Kabel.

Die Druckschrift FR 2 953 228 A beschreibt eine Steinschlag-Schutzanlage mit einem Pfosten, der mit einem Ende an einer Wand befestigt ist, mit einem Randkabel, mit einem Element zur Befestigung des Randkabels am Pfosten, derart, dass das Randkabel axial gleiten kann, sowie zwei Bremsen, die in Serie in das Randkabel eingefügt sind und eine Verlängerung des Randkabels bewirken, wenn die Zugspannung im Kabel einen vorgegebenen Grenzwert überschreitet. Ein Netz ist an einem Rand durch das Randkabel gehalten. Jede der zwei Bremsen ist nahe am Pfosten auf entsprechenden Seiten angeordnet. Ein vom Pfosten abgespanntes Sicherungskabel ist am Randkabel auf beiden Seiten der zwei Bremsen befestigt.

Die Druckschrift FR 2 949 480 A offenbart ein Hangschutz-Modul mit zwei Befestigungsstangen, die an einer Konsole befestigt sind, die durch einen Rahmen aus zwei stabilen Pfosten und stabilen Querstäben gebildet wird. Ein Rückhalteschutz ist in der Öffnung des Rahmens angeordnet. Die Befestigungsstangen umfassen Zugstangen, die an den Pfosten befestigt sind. Die Zugstangen sind so ausgebildet, dass die resultierenden Kräfte in einer Mittelebene liegen, die senkrecht zur Hauptebene des Rahmens orientiert ist und durch eine Mitte der Querstäbe geht. Jeder Pfosten ist als abgelängtes Profil mit einem zentralen Kern parallel zu der Mittelebene ausgebildet.

Die Druckschrift JPH 10088527 A beschreibt eine Schutzeinrichtung zum Auffangen von stürzenden Felsen. Die Schutzeinrichtung, die an entsprechenden Orten auf Naturgrund errichtet wird, hat als Basis eine Reihe von Stützen, die durch Scharniere am Boden befestigt sind. Ein Tragkabel ist zwischen dem oberen Bereich jeder Stütze und dem Naturgrund auf der Bergseite gespannt. Ein Netz wird aufgespannt durch Halteseile, die zwischen den Stützen jeweils im oberen und unteren Bereich gespannt sind.

Die Druckschrift EP 1 500 747 offenbart eine unterstützende Energieabsorbierungsstruktur für flexible Schutzverbauungen gegen Steinschlag, Holzschlag, Lawinen oder ähnlichem, mit einer Abfangstruktur und mit einer Stützstruktur, die mittels einer Verbindungsstruktur mit der Abfangstruktur verbunden ist, wobei eine Verbindungselementstruktur vorgesehen ist, die über eine gesamte Feldlänge bzw. Felder, vorzugsweise bis hin zur gesamten Verbaulänge der Schutzverbauung, ausser in Bereichen einer notwendigen Führung über die Stützstruktur, mit der Abfangstruktur und/oder deren Geflechtauflage verbunden ist.

Die Druckschrift US 2011/0297907 A1 zeigt eine Vorrichtung zur Absorption von Schlägen für das Netz eines Schutzzaunes. Ein Netz hat einen Teil zum Niederhalten, der an der Kante des Netzes angeordnet ist und durch schräge Drähte gebildet wird, und einen Teil, der das Netz durchdringt und in welchem sich schräge Drähte kreuzen. Der Niederhalte-Teil oder der Durchdringungsteil sind mittels eines schlagabsorbierenden Seiles und einer schockabsorbierenden Einrichtung mit einem oberen transversalen Seil oder einem longitudinalen Seil verbunden, die beide als Verbindungsstücke eines Schutzzaunes dienen. Trotz der bereits bestehenden Lösungen besteht der Wunsch, spezielle "Netze für Naturgefahren" zu entwickeln, weil die auf dem Markt verfügbaren und bisher untersuchten Zaunanlagen und -systeme sich als technisch sehr aufwändig und komplex erweisen. Massiver Materialeinsatz bei den bekannten Systemen verursachen aufwändige und kostenintensive Montagearbeiten. Zudem halten sich die Monteure aufgrund der aufwändigen Montagearbeiten lange Zeit im Gefahrenbereich auf und sind somit auch lange an Leib und Leben gefährdet. Daneben wird durch den massigen Materialeinsatz das Landschaftsbild in Mitleidenschaft gezogen.

Anstelle von komplexen und materialaufwändigen Zaunkonstruktionen mit hohem Montageaufwand sollten daher schlanke, modulartige, einbaufertige Produkte mit einer hohen Funktionalität bereitgestellt werden, gemäss dem Motto "Struktur statt Masse". Ebenso sollten Montage- und Wartungsfreundlichkeit den Anwendern einen Mehrwert bringen. Ein optimiertes Design sollte die Netze diskret ins Landschaftsbild einfügen lassen.

Die Vorteile einer solchen Lösung lägen auf der Hand; eine werkseitige Vorfertigung erlaubte ein hohes Mass an Qualität, Flexibilität, Schnelligkeit und Wirtschaftlichkeit. Die Montagezeiten "am Hang" könnten deutlich verringert werden. Im Gegensatz zu den bisher verfügbaren Systemen sollten ein Lastnetz und ein Auflegenetz in eine Netzlage integriert sein. Dadurch könnte der Materialeinsatz verringert werden. Mit einer solchen Netzstruktur sollten sowohl kleine Erosionen wie auch grosse Steine sicher aufgefangen werden können. Wenn dazu in das Netz viele kleine "Bremsen" eingebaut würden, könnten mit ein und demselben System verschiedene Ereignisse und unterschiedlichste Energieeinträge sicher aufgefangen werden. In Kombination mit entsprechenden Rand- und Abspannseilen sollte eine solche neuartige Netzstruktur zirka 60% der ankommenden Energien vernichten.

Da die Langlebigkeit sehr wichtig ist, sollten die Seile für die Netzherstellung, die Randeinfassung sowie für die Halteseile aus Edelstahl sein. Die Lebensdauer ohne Einschlag resp. Beschädigung der Systeme sollte bei einer sachgerechten Anwendung mindestens 30 Jahre betragen. Nach dieser Zeit sollten die Systeme immer noch in einem sicheren Zustand sein.

Ein ästhetisches Design mit einer hohen Transparenz würde sowohl die Sichtbarkeit im Gelände wie auch das Eigengewicht reduzieren. So könnten die Bauteile in das meist schwer zugängliche Gelände geflogen werden. Defekte Bauteile liessen sich austauschen, was sowohl ökologische wie auch ökonomische Vorteile brächte. Als Rohstoff für die Struktur sollte Aluminium eingesetzt werden. Die Bauteile würden optimiert, damit Produktion und Lagerhaltung schlank gehalten werden können.

Die verbleibende Restenergie, welche durch ein solches Netz nicht aufgefangen würde, würde sowohl durch die druckbelastete Struktur wie auch durch in der Länge verstellbaren Seilbremsen vernichtet.

Durch ein geschicktes Kräftemanagement würden die Anschlag- bzw. die Befestigungspunkte verringert. Dadurch würden sich auch die Montagearbeiten erleichtern und der Aufwand für die Installationen verringern. Die Gefahren bei der Montage würden erheblich reduziert und die Kosten minimiert.

Ein solches System sollte für unterschiedliche Energieklassen sowohl nach ETAG 27 (European Technical Approvement Guidelines 27) wie auch den Vorschriften des BUWAL (eidg. Bundesamt für Umwelt, Wald und Landschaft) zugelassen werden können.

### DARSTELLUNG DER ERFINDUNG

Es ist daher eine Aufgabe der Erfindung, eine Hangschutzanlage bereitzustellen, welche die Nachteile bekannter Anlagen vermeidet oder zumindest verringert und sich durch die oben genannten Eigenschaften und Vorteile auszeichnet.

Diese und andere Aufgaben werden durch die Merkmale des Anspruchs 1 gelöst.

Ausgestaltungen der Erfindung ergeben sich aus den abhängigen Ansprüchen.

Die Hangschutzanlage gemäss der Erfindung umfasst wenigstens eine Netzaufspanneinheit, welche einen ersten und zweiten Pfosten, ein Netz sowie Verankerungsmittel umfasst, wobei die beiden Pfosten in einem Abstand voneinander angeordnet sind, das Netz zwischen den beiden Pfosten aufgespannt ist und die beiden Pfosten mit Hilfe der Verankerungsmittel hangaufwärts an einem gemeinsamen Punkt im Boden verankert sind.

Sie ist dadurch gekennzeichnet, dass die beiden Pfosten jeweils als Rohre ausgebildet sind, und dass die Rohre jeweils aus einem Vertikalrohr und einem am unteren Ende des Vertikalrohrs anschliessenden, aufwärts gekrümmten Bogenstück zusammengesetzt sind.

Insbesondere bestehen die Rohre aus einem Stahl. Wenn das Gewicht der Anlage noch stärker beschränkt werden soll, um z.B. die Anlage besser mit einem Hubschrauber in höher gelegene Gebiete transportieren zu können, können anstelle der Stahlrohre auch Rohre aus Aluminium oder einer Aluminiumlegierung eingesetzt werden.

Darüber hinaus können die Vertikalrohre jeweils hangaufwärts gekrümmt sein.

Insbesondere sind die Rohre spiegelsymmetrisch zu einer vertikalen Mittelebene ausgebildet und angeordnet.

Eine andere Ausgestaltung der erfindungsgemässen Hangschutzanlage ist dadurch gekennzeichnet, dass die Verankerungsmittel eine hangaufwärts der beiden Pfosten und in einer zwischen den beiden Pfosten hindurchgehenden vertikalen Mittelebene angeordnete und im Boden verankerte Verankerungseinheit umfassen, in die auf die beiden Pfosten einwirkende, hangabwärts gerichtete Kräfte durch von den beiden Pfosten zur Verankerungseinheit geführte Verbindungselemente eingeleitet werden.

Insbesondere umfassen die Verbindungselemente jeweils von einer mittleren Höhe der Vertikalrohre zur Verankerungseinheit geführte Diagonalseile sowie jeweils vom unteren Ende der Vertikalrohre zur Verankerungseinheit geführte Horizontalrohre.

Darüber hinaus können die beiden Bogenstücke jeweils mit ihrem freien Ende an dem zugehörigen Horizontalrohr befestigt sein.

Eine weitere Ausgestaltung der erfindungsgemässen Hangschutzanlage ist dadurch gekennzeichnet, dass die Verankerungsmittel zusätzlich von den Pfosten jeweils seitlich nach aussen abgehende und im Boden verankerte Abspannseile umfassen.

Eine wieder andere Ausgestaltung der erfindungsgemässen Hangschutzanlage ist dadurch gekennzeichnet, dass das Netz als Ringnetz aus einer Vielzahl von gleichartigen Netzringen aufgebaut ist, die jeweils in parallelen Reihen angeordnet sind, wobei die Netzringe jeder Reihe durch fortlaufende Schlaufenbildung eines Seiles erzeugt sind, das an den beiden gegenüberliegenden Enden jeweils in einem aus dem Netz seitlich herausragenden Seilabschnitt mit einem am freien Ende ausgebildeten Auge endet und Teil einer Seitenbefestigung ist, und dass die Netzringe benachbarter Reihen ineinandergreifen. Insbesondere ist das Netz an den Pfosten verankert, indem die Seilabschnitte der Seitenbefestigungen jeweils unter Bildung eines Auges um die Pfosten herumgeführt sind. Vorzugsweise umfasst die Verankerungseinheit eine in der vertikalen Mittelebene liegende Mittelplatte, welche zwischen den parallel auslaufenden Enden der Horizontalrohre angeordnet und mit diesen verbunden ist, wobei die Mittelplatte auf einen aufwärts gekrümmten Bodenrohrbogen aufgesetzt ist, und wobei am hangabwärts liegenden Ende der Mittelplatte eine liegende Anschlussplatte für die Befestigung der Diagonalseile angebracht ist.

Eine andere Ausgestaltung der erfindungsgemässen Hangschutzanlage ist dadurch gekennzeichnet, dass die Pfosten, die Verankerungsmittel und das Netz miteinander lösbar verbunden sind.

Eine weitere Ausgestaltung der erfindungsgemässen Hangschutzanlage ist dadurch gekennzeichnet, dass mehrere Netzaufspanneinheiten im Abstand nebeneinander angeordnet sind, und dass zwischen den benachbarten Pfosten zweier benachbarter Netzaufspanneinheiten ein zusätzliches Netz gespannt ist.

### KURZE ERLÄUTERUNG DER FIGUREN

Die Erfindung soll nachfolgend anhand von Ausführungsbeispielen im Zusammenhang mit der Zeichnung näher erläutert werden. Es zeigen:
- Fig. 1: in perspektivischer Ansicht eine Hangschutzanlage gemäss einem Ausführungsbeispiel der Erfindung, wobei zwei Netzaufspanneinheiten im Anstand nebeneinander angeordnet sind und zwischen sich ein weiteres Netz aufspannen;
- Fig. 2: die Hangschutzanlage aus Fig. 1 in der Richtung hangabwärts gesehen;
- Fig. 3: in perspektivischer Ansicht eine einzelne Netzaufspanneinheit der in Fig. 1 gezeigten Art;
- Fig. 4: die Netzaufspanneinheit aus Fig. 3 in der Richtung hangabwärts gesehen;
- Fig. 5: die Netzaufspanneinheit aus Fig. 3 in der Draufsicht von oben;
- Fig. 6: die Netzaufspanneinheit aus Fig. 3 in der Seitenansicht;
- Fig. 7: eine perspektivische Ansicht der Verankerungseinheit;
- Fig. 8: die Verankerungseinheit aus Fig. 7 in der Seitenansicht;
- Fig. 9: die Verankerungseinheit aus Fig. 7 in der in der Richtung hangaufwärts gese-hen;
- Fig. 10: die Verankerungseinheit aus Fig. 7 in der Draufsicht von oben;
- Fig. 11: ein zum Aufspannen bereites Netz für die Netzaufspanneinheit aus Fig. 3;
- Fig. 12: eine Ringreihe des Netzes aus Fig. 11; und
- Fig. 13: die Befestigung des Netzes aus Fig. 11 an den Pfosten der Netzaufspanneinheit aus Fig. 3.

### WEGE ZUR AUSFÜHRUNG DER ERFINDUNG

Fig. 1 zeigt in perspektivischer Ansicht eine Hangschutzanlage 10 gemäss einem Ausführungsbeispiel der Erfindung, wobei zwei Netzaufspanneinheiten 11a und 11b im Anstand nebeneinander angeordnet sind und zwischen sich ein weiteres Netz 12b aufspannen. Der eingezeichnete Blockpfeil gibt dabei die Richtung hangabwärts an. In Fig. 2 ist dieselbe Hangschutzanlage 10 in der Richtung hangabwärts gesehen wiedergegeben. Die beiden Netzaufspanneinheiten 11a und 11b spannen für sich genommen jeweils ein Netz 12a und 12c auf. Die ganze Hangschutzanlage 10 ist an der linken und rechten Seite zusätzlich durch seitlich abgespannte obere und mittlere Abspannseile 13a, 13b und 14a, 14b stabilisiert.

Eine einzelne Netzaufspanneinheit 11 ist in verschiedenen Ansichten in den Figuren 3 bis 6 dargestellt. Die Netzaufspanneinheit 11 weist einen linken und rechten Pfosten 15a, 16a und 15b, 16b auf, die jeweils als Rohre ausgebildet sind und aus einem Stahl (oder Aluminium) bestehen. Bei einer Breite des zwischen den Pfosten gespannten Netzes 12 von etwa 5m (Abstand A in Fig. 13) eignen sich als Rohre für die Pfosten z.B. Stahlrohre mit den Abmessungen 140x8mm oder Aluminiumrohre mit ähnlichen Abmessungen.

Die Pfosten 1 5a, 16a bzw. 1 5b, 16b sind jeweils aus einem Vertikalrohr 1 5a bzw. 1 5b und einem am unteren Ende des Vertikalrohrs 1 5a bzw. 1 5b anschliessenden, aufwärts gekrümmten Bogenstück 1 6a bzw. 1 6b gleichen Durchmessers und gleicher Wandstärke zusammengesetzt. Die Vertikalrohre 1 5a bzw. 1 5b selbst weisen eine hangaufwärts gerichtete Krümmung mit einem vergleichsweise grossen Krümmungsradius von mehr als 5m auf.

Das Netz 12 ist zwischen den beiden Pfosten 15a, 16a und 1 5b, 16b aufgespannt. Die beiden Pfosten selbst sind mit Hilfe verschiedener Verankerungsmittel hangaufwärts an über eine Verankerungseinheit 24 einem gemeinsamen Punkt im Boden verankert. Dabei sind die Rohre 1 5a, 16a und 1 5b, 1 6b der Pfosten spiegelsymmetrisch zu einer durch die Verankerungseinheit 24 gehenden vertikalen Mittelebene ausgebildet und angeordnet.

In die hangaufwärts angeordnete und mittels eines nach hinten abgehenden Verankerungsseils (39a und 39b in Fig. 1) im Boden verankerte Verankerungseinheit 24 werden die auf die beiden Pfosten 1 5a, 16a und 1 5b, 16b einwirkende, hangabwärts gerichtete Kräfte durch von den beiden Pfosten zur Verankerungseinheit 24 geführte Verbindungselemente eingeleitet. Die Verbindungselemente umfassen jeweils von einer mittleren Höhe der Vertikalrohre 1 5a bzw. 1 5b zur Verankerungseinheit 24 geführte Diagonalseile 23a bzw. 23b sowie jeweils vom unteren Ende der Vertikalrohre 1 5a bzw. 1 5b zur Verankerungseinheit 24 geführte Horizontalrohre 18a bzw. 18b. Die beiden Bogenstücke 1 6a und 16b sind jeweils mit dem einen Ende mit dem zugehörigen Vertikalrohr 1 5a bzw. 1 5b fest verbunden und liegen auf dem Boden auf. Mit ihrem freien Ende sind sie an dem zugehörigen Horizontalrohr 18a bzw. 18b befestigt. Zusätzlich sind von den Pfosten 15a, 16a bzw. 15b, 16b jeweils seitlich nach aussen abgehende und im Boden verankerte Abspannseile 13a 14a bzw. 13b, 14b vorgesehen.

Für die Verbindung der Pfosten mit den Verankerungsmitteln sind an verschiedenen Stellen der Pfosten auf zwei gegenüberliegenden Seiten von den Rohren abstehende Anschlussplatten 19a,b, 20a,b, 21a,b und 22a,b vorgesehen, die beispielsweise aus einem Stahl bestehen und eine Dicke von 30mm aufweisen. An den oberen Anschlussplatten 19a,b greifen nach aussen abgehend die oberen Abspannseile 13a und 13b an, während zwischen den Pfosten und den Anschlussplatten 19a,b ein Seil zum Tragen des Netzes 12 gespannt ist.

An den mittleren Anschlussplatten 20a,b greifen nach aussen abgehend die mittleren Abspannseile 14a und 14b an, während von diesen Anschlussplatten 20a,b zur Verankerungseinheit 24 jeweils ein Paar parallele Diagonalseile 23a und 23b gespannt ist. Die am unteren Ende der Vertikalrohre 15a und 15b angebrachten Anschlussplatten 21a und 21b dienen der Verbindung mit den Horizontalrohren 18a und 18b.

An den Bogenstücken 16a und 16b sind weitere Anschlussplatten 22a und 22b vorgesehen, zwischen denen ein weiteres Seil zum Halten des Netzes 12 gespannt ist. An den freien Enden der Bogenstücke 16a und 16b ist jeweils eine Doppelplatte 38a bzw. 38b angebracht, die zwischen sich eine Anschlussplatte 17a bzw. 17b aufnimmt, welche die Verbindung zum Horizontalrohr 18a bzw. 18b herstellt. Eine ähnliche Verbindung besteht zwischen den pfostenseitigen Enden der Horizontalrohre 18a und 18b und den Pfosten 15a, 16a und 15b, 16b, wo jeweils eine Doppelplatte 37a bzw. 37b die Anschlussplatte 21a bzw. 21b aufnimmt.

Die Pfosten 15a, 16a bzw. 15b, 16b, die beschriebenen Verankerungsmittel 13a,b, 14a,b 18a,b 23a,b und 24 sowie das (in den Figuren nur angedeutete) Netz 12 sind miteinander lösbar verbunden, so dass die gesamte Netzaufspanneinheit 11 in Einzelteile zerlegt leicht an den (meist unzugänglichen) Aufstellungsort gebracht und dort schnell und sicher aufgebaut und installiert werden kann.

Die in den Figuren 7 bis 10 wiedergegebene Verankerungseinheit 24 umfasst eine in der vertikalen Mittelebene liegende, mit Bohrungen 29 versehene Mittelplatte 25, z.B. aus 30mm dickem Stahl, die zwischen den parallel auslaufenden Enden der Horizontalrohre 18a und 18b angeordnet und mit diesen durch eine Verschraubung mit an den Rohren angeschweissten Platten verbunden ist. Die Mittelplatte 25 ist auf einen aufwärts gekrümmten Bodenrohrbogen 26 aufgesetzt und mit diesem verschweisst. Die Verankerungseinheit 24 sitzt mit dem Bodenrohrbogen 26 auf dem Boden auf. Am hangabwärts liegenden Ende der Mittelplatte 25 ist eine liegende Anschlussplatte 27 mit entsprechenden Bohrungen 30 für die Befestigung der Diagonalseile 23a und 23b angebracht bzw. angeschweisst. Mit der Mittelplatte 25 verschweisst ist weiterhin eine Reihe von horizontalen, seitlich herausstehenden Bolzen 28, die der Verankerung und als Seilbremse dienen, wenn ein Seil, insbesondere das Verankerungsseil 39a,b, in der in Fig. 8 gestrichelt angedeuteten Weise um die Bolzen herumgeführt wird.

Die Netze 12 bzw. 1 2a-c selbst sind gemäss Fig. 11 und 12 als Ringnetze aus einer Vielzahl von gleichartigen Netzringen 31 aufgebaut, die jeweils in parallelen Reihen R angeordnet sind. Die Netzringe 31 jeder Reihe R des Netzes 12 bzw. 12a-c sind dabei durch fortlaufende Schlaufenbildung eines Seiles erzeugt, das an den beiden gegenüberliegenden Enden jeweils in einem aus dem Netz 12 bzw. 1 2a-c seitlich herausragenden Seilabschnitt 33a bzw. 33b mit einem am freien Ende ausgebildeten Auge 34a bzw., 34b endet. Die Netzringe 31 benachbarter Reihen R greifen ineinander. Die Netzringe 31 haben beispielsweise einen Ringradius von 60mm und werden durch Edelstahl-Seile von 4mm Durchmesser gebildet und mittels Klemmhülsen 31a,b fixiert, die innerhalb des Netzes eine Bremswirkung erzielen. Das in Fig. 11 beispielhaft dargestellte Netz 12 hat 40 Reihen R mit je 55 Netzringen.

Die Seilabschnitte 33a bzw. 33b mit dem am freien Ende ausgebildeten Auge 34a bzw., 34b sind Teil einer Seitenbefestigung 32a bzw. 32b. Sie werden um die Vertikalrohre 1 5a und 15b gelegt und mittels eines Karabinerhakens 36a bzw. 36b werden die am Ende angeordneten Augen 34a,b mit zusätzlich am Netz ausgebildeten Augen 35a bzw. 35b verbunden (siehe Fig. 13).

### Bezugszeichenliste

- 10: Hangschutzanlage
- 11: Netzaufspanneinheit
- 11a,b: Netzaufspanneinheit
- 12: Netz
- 12a-c: Netz
- 13a,b: oberes Abspannseil
- 14a,b: mittleres Abspannseil
- 15a,b: Vertikalrohr
- 16a,b: Bogenstück
- 17a,b: Anschlussplatte (Bogenstück)
- 18a,b: Horizontalrohr
- 19a,b: Anschlussplatte (oberes Randseil)
- 20a,b: Anschlussplatte (Diagonalseil)
- 21a,b: Anschlussplatte (Horizontalrohr)
- 22a,b: Anschlussplatte (unteres Randseil)
- 23a,b: Diagonalseil
- 24: Verankerungseinheit
- 25: Mittelplatte
- 26: Bodenrohrbogen
- 27: Anschlussplatte (Diagonalseil)
- 28: Bolzen
- 29,30: Bohrung
- 31: Netzring
- 31a,b: Klemmhülse
- 32a,b: Seitenbefestigung (Netz)
- 33a,b: Seilabschnitt
- 34a,b: Auge
- 35a,b: Auge
- 36a,b: Karabinerhaken
- 37a,b: Doppelplatte (Horizontalrohr)
- 38a,b: Doppelplatte (Bogenstück)
- 39a,b: Verankerungsseil
- A: Abstand
- R: Reihe (Netz)

## Patentansprüche

1. Hangschutzanlage (10) mit wenigstens einer Netzaufspanneinheit (11; 11a,b), welche einen ersten und zweiten Pfosten (15a, 16a; 15b, 16b), ein Netz (12; 1 2a, 12c) sowie Verankerungsmittel (13a,b; 14a,b; 18a,b; 23a,b; 24) umfasst, wobei die beiden Pfosten (15a, 16a; 15b, 1 6b) in einem Abstand (A) voneinander angeordnet sind, das Netz (12; 1 2a, 1 2c) zwischen den beiden Pfosten (15a, 1 6a; 1 5b, 16b) aufgespannt ist und die beiden Pfosten (15a, 16a; 15b, 16b) mit Hilfe der Verankerungsmittel (13a,b; 14a,b; 18a,b; 23a,b; 24) hangaufwärts an einem gemeinsamen Punkt im Boden verankert sind, **dadurch gekennzeichnet, dass** die beiden Pfosten (15a, 1 6a; 15b, 16b) jeweils als Rohre ausgebildet sind, und dass die Rohre (15a, 16a; 1 5b, 16b) jeweils aus einem Vertikalrohr (15a, 1 5b) und einem am unteren Ende des Vertikalrohrs (15a, 15b) anschliessenden, aufwärts gekrümmten Bogenstück (16a, 16b) zusammengesetzt sind.

2. Hangschutzanlage nach Anspruch 1, **dadurch gekennzeichnet, dass** die Rohre (15a, 1 6a; 15b, 16b) aus einem Stahl bestehen.

3. Hangschutzanlage nach Anspruch 1, **dadurch gekennzeichnet, dass** die Vertikalrohre (15a, 15b) jeweils hangaufwärts gekrümmt sind.

4. Hangschutzanlage nach Anspruch 1, **dadurch gekennzeichnet, dass** die Rohre (15a, 16a; 15b, 16b) spiegelsymmetrisch zu einer vertikalen Mittelebene ausgebildet und angeordnet sind.

5. Hangschutzanlage nach Anspruch 1, **dadurch gekennzeichnet, dass** die Verankerungsmittel (13a,b; 14a,b; 18a,b; 23a,b; 24) eine hangaufwärts der beiden Pfosten (15a, 16a; 15b, 16b) und in einer zwischen den beiden Pfosten (15a, 16a; 15b, 16b) hindurchgehenden vertikalen Mittelebene angeordnete und im Boden verankerte Verankerungseinheit (24) umfassen, in die auf die beiden Pfosten (15a, 16a; 15b, 16b) einwirkende, hangabwärts gerichtete Kräfte durch von den beiden Pfosten (15a, 16a; 15b, 16b) zur Verankerungseinheit (24) geführte Verbindungselemente (18a,b; 23a,b) eingeleitet werden.

6. Hangschutzanlage nach Anspruch 5, **dadurch gekennzeichnet, dass** die Verbindungselemente (18a,b; 23a,b) jeweils von einer mittleren Höhe (20a, 20b) der Vertikalrohre (15a, 15b) zur Verankerungseinheit (24) geführte Diagonalseile (23a, 23b) sowie jeweils vom unteren Ende (21a, 21b) der Vertikalrohre (15a, 1 5b) zur Verankerungseinheit (24) geführte Horizontalrohre (18a, 18b) umfassen.

7. Hangschutzanlage nach Anspruch 6, **dadurch gekennzeichnet, dass** die beiden Bogenstücke (16a, 16b) jeweils mit ihrem freien Ende an dem zugehörigen Horizontalrohr (18a, 18b) befestigt sind.

8. Hangschutzanlage nach Anspruch 1, **dadurch gekennzeichnet, dass** die Verankerungsmittel (13a,b; 14a,b; 18a,b; 23a,b; 24) zusätzlich von den Pfosten (15a, 16a; 15b, 16b) jeweils seitlich nach aussen abgehende und im Boden verankerte Abspannseile (13a,b; 14a,b) umfassen.

9. Hangschutzanlage nach Anspruch 1, **dadurch gekennzeichnet, dass** das Netz (12; 1 2a, 1 2b) als Ringnetz aus einer Vielzahl von gleichartigen Netzringen (31) aufgebaut ist, die jeweils in parallelen Reihen (R) angeordnet sind, wobei die Netzringe (31) jeder Reihe (R) durch fortlaufende Schlaufenbildung eines Seiles erzeugt sind, das an den beiden gegenüberliegenden Enden jeweils in einem aus dem Netz (12; 12a, 12b) seitlich herausragenden Seilabschnitt (33a, 33b) mit einem am freien Ende ausgebildeten Auge (34a, 34b) endet und Teil einer Seitenbefestigung (32a, 32b) ist, und dass die Netzringe (31) benachbarter Reihen (R) ineinandergreifen.

10. Hangschutzanlage nach Anspruch 9, **dadurch gekennzeichnet, dass** das Netz (12; 1 2a, 1 2b) an den Pfosten (15a, 1 6a; 1 5b, 1 6b) verankert ist, indem die Seilabschnitte (33a, 33b) der Seitenbefestigungen (32a, 32b) jeweils unter Bildung eines Auges um die Pfosten (15a, 16a; 1 5b, 16b) herumgeführt sind.

11. Hangschutzanlage nach Anspruch 6, **dadurch gekennzeichnet, dass** die Verankerungseinheit (24) eine in der vertikalen Mittelebene liegende Mittelplatte (25) umfasst, welche zwischen den parallel auslaufenden Enden der Horizontalrohre (18a, 18b) angeordnet und mit diesen verbunden ist, dass die Mittelplatte (25) auf einen aufwärts gekrümmten Bodenrohrbogen (26) aufgesetzt ist, und dass am hangabwärts liegenden Ende der Mittelplatte (25) eine liegende Anschlussplatte (27) für die Befestigung der Diagonalseile (23a, 23b) angebracht ist.

12. Hangschutzanlage nach Anspruch 1, **dadurch gekennzeichnet, dass** die Pfosten (15a, 16a; 15b, 16b), die Verankerungsmittel (13a,b; 14a,b; 18a,b; 23a,b; 24) und das Netz (12; 1 2a, 1 2b) miteinander lösbar verbunden sind.

13. Hangschutzanlage nach Anspruch 1, **dadurch gekennzeichnet, dass** mehrere Netzaufspanneinheiten (11a, 11b) im Abstand nebeneinander angeordnet sind, und dass zwischen den benachbarten Pfosten zweier benachbarter Netzaufspanneinheiten (11a, 11b) ein zusätzliches Netz (12b) gespannt ist.

## Claims

1. Slope protection installation (10) having at least one mesh mounting unit (11, 11a,b) comprising a first and second post (15a, 16a, 15b, 16b), a mesh (12, 12a, 12c), and anchoring means (13a,b, 14a,b, 18a,b, 23a,b, 24), wherein the two posts (15a, 16a, 15b, 16b) are arranged at a distance (A) from one another, the mesh (12, 12a, 12c) is mounted between the two posts (15a, 16a, 15b, 16b), and the two posts (15a, 16a, 15b, 16b) are anchored with the aid of the anchoring means (13a,b, 14a,b, 18a,b, 23a,b, 24) uphill at a common point in the ground, **characterized in that** the two posts (15a, 16a, 15b, 16b) are each configured as tubes, and **in that** the tubes (15a, 16a, 15b, 16b) are each composed of a vertical tube (15a, 15b) and a curved piece (16a, 16b) that adjoins a lower end of the vertical tube (15a, 15b) and is curved upward.

2. The slope protection installation according to claim 1, **characterized in that** the tubes (15a, 16a, 15b, 16b) are made of steel.

3. The slope protection installation according to claim 1, **characterized in that** the vertical tubes (15a, 15b) are each curved uphill.

4. The slope protection installation according to claim 1, **characterized in that** the tubes (15a, 16a, 15b, 16b) are configured and arranged with mirror symmetry to a vertical center plane.

5. The slope protection installation according to claim 1, **characterized in that** the anchoring means (13a,b, 14,b, 18a,b, 23a,b, 24) comprise an anchoring unit (24) which is arranged uphill of the two posts (15a, 16a, 15b, 16b) and in a vertical center plane passing through between the two posts (15a, 16a, 15b, 16b), and is anchored in the ground, and into which forces that act on the two posts (15a, 16a, 15b, 16b) and are oriented downhill are introduced through connecting elements (18a,b, 23a,b) guided from the two posts (15a, 16a, 15b, 16b) to the anchoring unit (24).

6. The slope protection installation according to claim 5, **characterized in that** the connecting elements (18a,b, 23a,b) comprise diagonal cords (23a, 23b) each guided from a middle height (20a, 20b) of the vertical tubes (15a, 15b) to the anchoring unit (24) and horizontal tubes (18a, 18b) each guided from the lower end (21a, 21b) of the vertical tubes (15a, 15b) to the anchoring unit (24).

7. The slope protection installation according to claim 6, **characterized in that** the two curved pieces (16a, 16b) are each fastened with the free end thereof to the associated horizontal tube (18a, 18b).

8. The slope protection installation according to claim 1, **characterized in that** the anchoring means (13a,b, 14a,b, 18a,b, 23a,b, 24) additionally comprise bracing cords (13a, b, 14a, b) that each go out laterally from the posts (15a, 16a, 15b, 16b) and are anchored in the ground.

9. The slope protection installation according to claim 1, **characterized in that** the mesh (12a, 12a, 12b) is constructed as a plurality of identical mesh rings (31) each arranged in parallel rows (R), wherein the mesh rings (31) of each row (R) are produced by continuous formation of loops of a cord that ends at the two opposite ends, in each case, with an eye (34a, 34b) configured at the free end, in a cord section (33a, 33b) projecting laterally out from the mesh (12, 12a, 12b), and is part of a lateral fastener (32a, 32b), and **in that** the mesh rings (31) of adjacent rows (R) are interlocked.

10. The slope protection installation according to claim 9, **characterized in that** the mesh (12, 12a, 12b) is anchored to the posts (15a, 16a, 15b, 16b) by that the cord sections (33a, 33b) of the lateral fasteners (32, 32b) each forming an eye are guided around the posts (15a, 16a, 15b, 16b).

11. The slope protection installation according to claim 6, **characterized in that** the anchoring unit (24) comprises a center plate (25) that lies in the vertical center plane and is arranged between the parallel-running ends of the horizontal tubes (18a, 18b) and is connected thereto, **in that** the center plate (25) is placed on an upwardly-curved ground tube bend (26), and **in that** a connecting plate (27) for fastening the diagonal cords (23a, 23b) is mounted at the downhill end of the center plate (25).

12. The slope protection installation according to claim 1, **characterized in that** the posts (15a, 16a, 15b, 16b), the anchoring means (13a,b, 14a,b, 18a,b, 23a,b, 24) and the mesh (12, 12a, 12b) are releasably connected to one another.

13. The slope protection installation according to claim 1, **characterized in that** a plurality of mesh mounting units (11a, 11b) are arranged at a distance next to one another, and **in that** an additional mesh (12b) is mounted between the adjacent posts of two adjacent mesh mounting units (11a, 11b).

## Revendications

1. Installation de protection de pentes (10) ayant au moins une unité de fixation de filet (11 ; 11a,b), qui comprend un premier et un deuxième poteau (15a, 16a ; 15b, 16b), un filet (12 ; 12a ; 12c) ainsi que des moyens d'ancrage (13a,b; 14a,b; 18a,b; 23a,b ; 24), dans laquelle les deux poteaux (15a, 16a ; 15b, 16b) sont agencés à une distance (A) l'un de l'autre, le filet (12 ; 12a, 12c) est monté entre les deux poteaux (15a, 16a ; 15b, 16b) et les deux poteaux (15a, 16a ; 15b, 16b) sont ancrés en amont dans le sol en un point commun à l'aide des moyens d'ancrage (13a,b; 14a,b ; 18a,b; 23a,b ; 24), **caractérisée** en que les deux poteaux (15a, 16a ; 15b, 16b) se présentent respectivement sous la forme de tubes, et les tubes (15a, 16a ; 15b, 16b) sont composés respectivement d'un tube vertical (15a, 15b) et d'une partie coudée vers le haut (16a, 16b) se raccordant à l'extrémité inférieure du tube vertical (15a, 15b).

2. Installation de protection de pentes selon la revendication 1, **caractérisée en ce que** les tubes (15a, 16a ; 15b, 16b) sont constitués d'un acier.

3. Installation de protection de pentes selon la revendication 1, **caractérisée en ce que** les tubes verticaux (15a, 15b) sont coudée respectivement vers le haut de la pente.

4. Installation de protection de pentes selon la revendication 1, **caractérisée en ce que** les tubes (15a, 16a ; 15b, 16b) sont conçus et agencés en symétrie de miroir avec un plan central vertical.

5. Installation de protection de pentes selon la revendication 1, **caractérisée en ce que** les moyens d'ancrage (13a,b; 14a,b; 18a,b ; 23a,b ; 24) comprennent une unité d'ancrage (24) ancrée dans le sol et agencée en amont des deux poteaux (15a, 16a ; 15b, 16b) et dans un plan central vertical passant entre les deux poteaux (15a, 16a ; 15b, 16b), dans laquelle les forces dirigées vers le bas de la pente et agissant sur les deux poteaux (15a, 16a ; 15b, 16b) sont introduites par des éléments de liaison (18a,b ; 23a,b) guidés par les deux poteaux (15a, 16a; 15b, 16b) vers l'unité d'ancrage (24).

6. Installation de protection de pentes selon la revendication 5, **caractérisée en ce que** les éléments de liaison (18a,b ; 23a,b) comprennent des câbles diagonaux (23a, 23b) guidés respectivement d'une hauteur moyenne (20a, 20b) des tubes verticaux (15a, 15b) à l'unité d'ancrage (24) ainsi que des tubes horizontaux (18a, 18b) acheminés respectivement de l'extrémité inférieure (21a, 21b) des tubes verticaux (15a, 15b) à l'unité d'ancrage (24).

7. Installation de protection de pentes selon la revendication 6, **caractérisée en ce que** les deux parties coudées (16a, 16b) sont fixés respectivement par leur extrémité libre au tube horizontal connexe (18a, 18b).

8. Installation de protection de pentes selon la revendication 1, **caractérisée en ce que** les moyens d'ancrage (13a,b; 14a,b; 18a,b ; 23a,b ; 24) comprennent en plus des poteaux (15a, 16a ; 15b, 16b) des câbles de haubanage (13a,b; 14a,b) sortant respectivement latéralement vers l'extérieur et ancrés dans le sol.

9. Installation de protection de pentes selon la revendication 1, **caractérisée en ce que** le filet (12 ; 12a, 12b) est conçu sous la forme d'un filet d'anneau constitué d'une pluralité d'anneaux de filet du même type (31) qui sont agencés respectivement en rangées parallèles (R), dans laquelle les anneaux de réseau (31) de chaque rangée (R) sont produits par la formation en boucle continue d'un câble, qui se termine aux deux extrémités opposées respectivement par une section de câble (33a, 33b) dépassant latéralement du filet (12 ; 12a, 12b) avec un oeillet (34a, 34b) formé à l'extrémité libre et fait partie d'une fixation latérale (32a, 32b), et **en ce que** les anneaux de filet (31) de rangées adjacentes (R) s'imbriquent l'un dans l'autre.

10. Installation de protection de pentes selon la revendication 9, **caractérisée en ce que** le filet (12 ; 12a, 12b) est ancré sur les poteaux (15a, 16a ; 15b, 16b) en enroulant les sections de câble (33a, 33b) des fixations latérales (32a, 32b) autour des poteaux (15a, 16a ; 15b, 16b) respectivement en formant une boucle.

11. Installation de protection de pentes selon la revendication 6, **caractérisée en ce que** l'unité d'ancrage (24) comprend une plaque centrale (25) située dans le plan central vertical, qui est agencée entre les extrémités s'étendant parallèlement des tubes horizontaux (18a, 18b) et est reliée à celles-ci, la plaque centrale (25) est appliquée sur un arc tubulaire inférieur (26) coudé vers le haut et une plaque de raccordement horizontale (27) pour la fixation des câbles diagonaux (23a, 23b) est appliquée sur l'extrémité de la plaque centrale (25) s'étendant vers le bas du talus.

12. Installation de protection de pentes selon la revendication 1, **caractérisée en ce que** les poteaux (15a, 16a ; 15b, 16b), les moyens d'ancrage (13a,b; 14a,b; 18a,b; 23a,b ; 24) et le filet (12 ; 12a, 12b) sont reliés l'un à l'autre de manière amovible.

13. Installation de protection de pentes selon la revendication 1, **caractérisée en ce que** plusieurs unités de fixation de filet (11a, 11b) sont agencés à distance l'un à côté de l'autre et un filet supplémentaire (12b) est tendu entre les poteaux adjacents de deux unités de fixation de filet adjacentes (11a, 11b).
